# EUROPÄISCHE PATENTSCHRIFT

(11) **EP 4 363 231 B1**
(45) Veröffentlichungstag und Bekanntmachung des Hinweises auf die Patenterteilung: **05.03.2025**
(21) Anmeldenummer: 23702304.9
(22) Anmeldetag: 26.01.2023
(51) Int. Cl.: B41J 3/54, B41J 11/48, B41J 3/407, B41J 11/00, B41J 11/04, B41J 25/00

(54) **DRUCKMASCHINE MIT MEHREREN ZUSAMMEN IN EINER DRUCKEINHEIT ANGEORDNETEN TINTENSTRAHLDRUCKKÖPFEN**
PRINTING MACHINE COMPRISING MULTIPLE INKJET PRINT HEADS ARRANGED TOGETHER IN A PRINTING UNIT
MACHINE D'IMPRESSION COMPRENANT DE MULTIPLES TÊTES D'IMPRESSION À JET D'ENCRE RÉUNIES DANS UNE UNITÉ D'IMPRESSION

(30) Priorität: 22.02.2022 DE 102022104137
(43) Veröffentlichungstag der Anmeldung: 08.05.2024
(73) Patentinhaber: Koenig & Bauer AG, 97080 Würzburg (DE)
(72) Erfinder: BREUNIG, Hartmut, 97450 Arnstein (DE); STAHL, Simon, 97355 Wiesenbronn (DE)
(74) Vertreter: Koenig & Bauer AG
(86) Internationale Anmeldenummer: PCT/EP2023/051878
(87) Internationale Veröffentlichungsnummer: WO 2023/160936

(56) Entgegenhaltungen:
- WO-A1-2015/079680
- JP-A- 2021 194 895
- US-A1- 2021 300 086

## Beschreibung

Die Erfindung betrifft eine Druckmaschine mit mehreren zusammen in einer Druckeinheit angeordneten Tintenstrahldruckköpfen gemäß Anspruch 1.

Durch die DE 10 2014 208 896 A1 und die DE 10 2018 207 245 A1 sind jeweils eine Druckmaschine bekannt, wobei die jeweilige Druckmaschine zumindest einen für einen Transport von Substrat vorgesehenen Transportweg und mehrere von einer Steuereinheit gesteuerte Tintenstrahldruckköpfe aufweist.

Durch die WO2015/079680 A1 ist eine Druckmaschine bekannt, bei der in Transportrichtung vor dem Bedrucken eines Bedruckstoffes auf den Bedruckstoff in einem Inkjetverfahren eine Reaktionsflüssigkeit aufgetragen wird, wobei in Abhängigkeit davon, ob ein papierbasierter Bedruckstoff oder ein folienbasierter Bedruckstoff bedruckt wird, voneinander verschiedene Reaktionsflüssigkeiten aufgetragen werden.

Durch die JP2021-194895A ist ein Verfahren zum Herstellen eines Druckerzeugnisses mit einem als Flachbettdrucker ausgebildeten Inkjetdrucker bekannt, wobei der Bedruckstoff ein Textil ist und aus einem Gewebe besteht, wobei mehrere Inkjetdruckköpfe vorgesehen sind, die verschiedenartige Tinten auftragen, wobei in Abhängigkeit vom zu bedruckenden Bedruckstoff das Massenverhältnis der aus verschiedenen Inkjetdruckköpfen auf den betreffenden Bedruckstoff aufzutragenden Tinten variabel einstellbar ist.

Durch die US 2012/300086 A1 ist ein Bildaufzeichnungsgerät bekannt, umfassend: ein Gehäuse; ein oberes Vorratsfach, das an einer oberen Montageposition im Gehäuse montiert und so konfiguriert ist, dass es ein Blatt trägt; ein unteres Versorgungsfach, das an einer unteren Montageposition im Gehäuse montiert und so konfiguriert ist, dass es ein Blatt trägt, wobei die untere Montageposition tiefer liegt als die obere Montageposition; eine erste Druckmaschine, die so konfiguriert ist, dass sie ein Bild auf dem vom oberen Vorratsfach beförderten Blatt aufzeichnet; eine zweite Druckmaschine, die so konfiguriert ist, dass sie ein Bild auf dem vom unteren Vorratsfach beförderten Blatt aufzeichnet; ein unteres Ausgabefach, das so konfiguriert ist, dass es das Blatt trägt, auf dem das Bild von der ersten Druckmaschine aufgezeichnet wird; ein oberes Ausgabefach, das so konfiguriert ist, dass es das Blatt trägt, auf dem das Bild von der zweiten Druckmaschine aufgezeichnet wird, wobei sich das obere Ausgabefach an einer höheren Position befindet als das untere Ausgabefach; und eine erste Anzeige, die so konfiguriert ist, dass sie mindestens Folgendes anzeigt: eine erste Entsprechung zwischen der unteren Ausgabeschale und der oberen Zufuhrschale; oder eine zweite Entsprechung zwischen der oberen Ausgabeschale und der unteren Vorratsschale.

Im industriellen Digitaldruck ist die in einer Druckmaschine mit einem Tintenstrahldruckkopf auf ein Substrat zur Erstellung eines Druckbildes aufzubringende Tinte hinsichtlich ihrer chemischen und/oder physikalischen, z. B. rheologischen Eigenschaften auf den Werkstoff und/oder die Beschaffenheit einer zu bedruckenden Oberfläche des betreffenden Substrats abzustimmen, um ein optimales Druckergebnis zu erzielen. Dies hat zur Folge, dass im jeweiligen Druckprozess jeweils eine in ihren Eigenschaften an das betreffende Substrat angepasste Tinte verwendet werden muss und folglich eine Vielzahl von verschiedenen sich chemisch und/oder physikalisch unterscheidenden Tinten zum Einsatz zu bringen ist.

So kann ein in einer Druckmaschine mit einem Tintenstrahldruckkopf zu bedruckendes Substrat z. B. ein aus mindestens einem Faserstoff hergestelltes Papier oder ein aus einem Kunststoff oder aus einem Metall gebildeter Bedruckstoff sein, wobei das Substrat z. B. bogenförmig, d. h. als ein Druckbogen, oder in Form einer Materialbahn, z. B. als eine Folie ausgebildet sein kann. Als Faserstoffe zur Papierherstellung werden z. B. Zellstoff oder Holzstoffe oder Altpapierstoff verwendet. Ein aus Papier bestehendes Substrat kann z. B. ein grafisches Papier, d. h. ein Normalpapier, oder ein Dekorpapier oder eine Tapete oder ein Verpackungspapier, z. B. eine Kartonage, oder ein Hygienepapier oder ein Spezialpapier wie z. B. ein Filterpapier oder ein Banknotenpapier sein. Die zu bedruckende Oberfläche des betreffenden Substrates kann sich in ihrer Beschaffenheit dahingehend unterscheiden, dass sie unbeschichtet ist oder vor dem Transport zur betreffenden Druckeinheit z. B. mit einem Primer beschichtet wird oder dass die Oberfläche des betreffenden Substrates gestrichen oder ungestrichen ausgebildet ist. Ein gestrichenes Papier weist eine mit einer Streichfarbe veredelte Oberfläche auf, wobei die Streichfarbe insbesondere aus Pigmenten, Bindemittel und Additiven besteht und wobei ein mit einer solchen Streichfarbe behandeltes Substrat i.d.R. eine geschlossene und glatte Oberfläche ausbildet. Ein in einer Druckmaschine mit einem Tintenstrahldruckkopf zu bedruckendes Substrat kann auch aus Holz oder aus Glas oder als ein hybrider Bedruckstoff mit einer zu bedruckenden Oberfläche z. B. aus Holz oder aus einem metallischen Werkstoff ausgebildet sein. Damit kann die zu bedruckende Oberfläche des betreffenden Substrates saugfähig oder auch nicht saugfähig ausgebildet sein und für die mit einem Tintenstrahldruckkopf aufzubringende Tinte ein gutes oder weniger gutes Haftvermögen aufweisen. In jedem Fall ist zur Erzielung eines akzeptablen Druckergebnissen die zu verdruckende Tinte jeweils auf den Substrattyp und dessen Oberflächenbeschaffenheit abzustimmen.

Damit gibt es in der Praxis eine Vielzahl an voneinander verschiedenen Substrattypen, die sich insbesondere hinsichtlich ihres Werkstoffs und/oder zumindest zum Zeitpunkt des Bedruckens ihrer Oberfläche in der Beschaffenheit ihrer zu bedruckenden Oberfläche voneinander unterscheiden. Wenn eine Druckmaschine mit mehreren Tintenstrahldruckköpfen von einem ersten Druckprozess zum Bedrucken eines ersten Substrattyps auf einen anderen Druckprozess zum Bedrucken eines zweiten Substrattyps umgestellt werden soll, bedeutet dies einen erheblichen Aufwand in der Umrüstung dieser Druckmaschine, da i.d.R. zumindest ein Tintenwechsel auszuführen ist, mit dem ein gründliches Reinigen der tintenführenden Maschinenelemente wie z. B. von Schläuchen, Ventilen und der Tintenstrahldruckköpfe selbst einhergeht. Abgesehen davon, dass dieses Reinigen Kosten für Reinigungsmittel und dessen Entsorgung verursacht und Spülverluste bei der verwendeten Tinte mit sich bringt, bedeutet dies auch ein erhöhtes Verschleißrisiko für die betreffenden Tintenstrahldruckköpfe aufgrund von nicht völlig ausschließbarer Vermischung, Ablagerung und Trocknung von Tinte in den betreffenden Tintenstrahldruckköpfen. Außerdem erfordert ein solcher Tintenwechsel mehrere Stunden an Zeit und zieht zumeist auch eine neue Parametrierung des Tintenstrahlsystems bzw. eine Kalibrierung des betreffenden Drucksystems nach sich. Dadurch verharrt die umzurüstende Druckmaschine über lange Zeit in einem unproduktiven Betriebszustand. Eine ebenso unwirtschaftliche Alternative wäre, zur Vermeidung einer Umrüstung eine bestimmte Druckmaschine nur für den Druckprozess eines einzigen bestimmten Substrattyps vorzusehen oder in der Druckmaschine mehrere wahlweise einsetzbare Druckeinheiten anzuordnen, wobei dann immer nur eine bestimmte dieser mehreren Druckeinheiten jeweils dem Bedrucken eines bestimmten Substrattyps zugeordnet ist, was aber für die betreffende Druckmaschine zu einem erhöhten Raumbedarf und zu hohen Investitionskosten führt. Unter einer Druckeinheit soll im Folgenden eine bauliche Maschineneinheit verstanden werden, die an einer einzigen Transporteinrichtung für das zu bedruckende Substrat dicht beabstandet, d. h. ohne Verwendung weiterer Transportmittel für das zu bedruckende Substrat, in einem gemeinsamen Gestell oder Gehäuse mehrere Tintenstrahldruckköpfe aufweist.

Der Erfindung liegt die Aufgabe zugrunde, eine Druckmaschine mit mehreren zusammen in einer Druckeinheit angeordneten Tintenstrahldruckköpfen zu schaffen, die in einem industriellen Digitaldruck für verschiedene Substrate flexibel einsetzbar ist.

Die Aufgabe wird erfindungsgemäß durch die Merkmale des Anspruches 1 gelöst. Die abhängigen Ansprüche betreffen vorteilhafte Weiterbildungen und/oder Ausgestaltungen der gefundenen Lösung.

Die mit der Erfindung erzielbaren Vorteile bestehen insbesondere darin, dass die zuvor genannten ansonsten bestehenden Nachteile vermieden werden und die Druckmaschine ohne aufwändige Umrüstung sehr flexibel zum Bedrucken von Substraten unterschiedlicher Substrattypen eingesetzt werden kann.

Ausführungsbeispiele der Erfindung sind in den Zeichnungen dargestellt und werden im Folgenden näher beschrieben.

Es zeigen:
- Fig. 1: eine erste Anordnungsvariante von Tintenstrahldruckköpfen in einer Druckeinheit einer Druckmaschine;
- Fig. 2: eine zweite Anordnungsvariante von Tintenstrahldruckköpfen in einer Druckeinheit einer Druckmaschine;
- Fig. 3: eine die Tintenstrahldruckköpfe steuernde Steuereinheit mit einer Verteilereinrichtung für den ein Steuersignal der Steuereinheit enthaltenen Datenstrom.

Ohne Beschränkung darauf wird die Erfindung im Folgenden beispielhaft anhand einer als eine Rotationsdruckmaschine ausgebildeten Druckmaschine erläutert, wobei diese Druckmaschine mit mehreren zusammen in einer einzigen Druckeinheit angeordneten Tintenstrahldruckköpfen ein z. B. als eine Materialbahn ausgebildetes Substrat, d. h. einen Bedruckstoff bedruckt. Im Fall einer Materialbahn bedruckenden Druckmaschine ist diese vorzugsweise als eine Rollendruckmaschine, insbesondere als eine Rollenrotationsdruckmaschine ausgebildet. In einer alternativen Ausführungsform der Erfindung ist vorgesehen, dass bogenförmige Substrate bedruckt werden, so dass die Druckmaschine dann als eine Bogendruckmaschine, vorzugsweise als eine Bogenrotationsdruckmaschine ausgebildet ist.

In den Fig. 1 und 2 ist jeweils schematisch, vereinfacht und nur in einem Ausschnitt eine Druckeinheit 01 der erfindungsgemäßen Druckmaschine z. B. für den Mehrfarbendruck dargestellt, wobei in der dargestellten Druckeinheit 01 Tinten verdruckt werden, wobei unter eine Tinte ein mit mindestens einem Farbmittel gefärbtes und beim Auftragen auf den Bedruckstoff diesen färbendes Fluid ist. Diese Tinten sind z. B. die im industriellen üblichen Prozessfarben Cyan, Magenta, Yellow und Black, sie können jedoch auch andersfarbig ausgebildet sein, z. B. als eine kundenspezifische Sonderfarbe. Jede dieser z. B. eine der Prozessfarben aufweisenden Tinten wird jeweils von einem der mehreren in dieser Druckeinheit 01 zusammen angeordneten Tintenstrahldruckköpfe 06; 07; 08; 09 verdruckt, d. h. auf ein relativ zu den betreffenden Tintenstrahldruckköpfen 06; 07; 08; 09 bewegtes Substrat 02 aufgebracht. Da die Tinten alternativ zu den genannten Prozessfarben Cyan, Magenta, Yellow und Black jeweils auch als ein anderes farbgebendes Fluid ausgebildet sein können, soll verallgemeinert gelten, dass von der Druckeinheit 01 mindestens eine erste Tinte und mindestens eine von dieser ersten Tinte verschiedene zweite Tinte verdruckt werden.

Wie erwähnt zeigen die Fig. 1 und 2 beispielhaft und stark vereinfacht eine als eine Rollenrotationsdruckmaschine ausgebildete Druckmaschine, wobei die die mehreren Tintenstrahldruckköpfe 06; 07; 08; 09 aufweisende Druckeinheit 01 dieser Druckmaschine für den Transport des als eine Materialbahn ausgebildeten Substrates 02 einen sich in die durch den jeweiligen Drehrichtungspfeil angedeutete Richtung drehenden Transportzylinder 03 aufweist. Die mehreren Tintenstrahldruckköpfe 06; 07; 08; 09 sind in der Peripherie dieses Transportzylinders 03 mit ihrer jeweiligen Tinte auftragenden Wirkrichtung in einem geringen Abstand von z. B. weniger als 3 mm zur Oberfläche des zu bedruckenden Substrates 02 vorzugsweise radial zu diesem Transportzylinder 03 angeordnet. Die Tintenstrahldruckköpfe 06; 07; 08; 09 der dargestellten Druckeinheit 01 sind somit jeweils derart angeordnet, dass mit ihnen das mit einer in diesem Beispiel als Transportzylinder 03 ausgebildeten Transporteinrichtung relativ zu ihnen bewegte Substrat 02 bedruckt wird oder zumindest bedruckbar ist. In der Druckeinheit 01 definiert die auf seine jeweilige Anordnung bezogene Position von jedem der in der Peripherie des Transportzylinders 03 angeordneten Tintenstrahldruckköpfe 06; 07; 08; 09 mit Bezug auf eine bestimmte in der Druckmaschine im Transportweg des betreffenden Substrates 02 ortsfeste Position a; b; c; d jeweils eine Druckstelle.

Die Fig. 1 und 2 zeigen zwei verschiedene Anordnungen von Tintenstrahldruckköpfen 06; 07; 08; 09; 11; 12; 13; 14 mit Bezug auf eine jede der bestimmten in der Druckmaschine im Transportweg des betreffenden Substrates 02 ortsfesten Positionen a; b; c; d. In der jeweils dargestellten Druckeinheit 01 ist vorgesehen, dass an jeder seiner Druckstellen mindestens zwei Tintenstrahldruckköpfe 06; 07; 08; 09; 11; 12; 13; 14 mit Bezug auf eine jede der bestimmten in der Druckmaschine im Transportweg des betreffenden Substrates 02 ortsfesten Positionen a; b; c; d zusammen bzw. gemeinsam angeordnet sind.

Gemäß der in der Fig. 1 dargestellten ersten Anordnungsvariante sind an der Position a zum Bedrucken eines Substrates 02 eines ersten Substrattyps zwei Tintenstrahldruckköpfe 06; 07 und an der Position b zum Bedrucken eines Substrates 02 desselben ersten Substrattyps zwei Tintenstrahldruckköpfe 08; 09 angeordnet. Bei dieser ersten Anordnungsvariante sind an der Position c zum Bedrucken eines Substrates 02 eines zweiten Substrattyps zwei Tintenstrahldruckköpfe 11; 12 und an der Position d zum Bedrucken eines Substrates 02 desselben zweiten Substrattyps zwei Tintenstrahldruckköpfe 13; 14 angeordnet. Bei dieser ersten Anordnungsvariante sind die an allen im Transportweg des betreffenden Substrates 02 ortsfesten Positionen a; b; c; d jeweils gemeinsam angeordneten Tintenstrahldruckköpfe 06; 07; 08; 09; 11; 12; 13; 14 jeweils derart ausgebildet, dass sie jeweils Tinten voneinander verschiedener Farben, insbesondere verschiedener Prozessfarben verdrucken. In dem in der Fig. 1 dargestellten Beispiel werden an der Position a z. B. die Prozessfarben Cyan und Magenta und an der Position b z. B. die Prozessfarben Black und Yellow jeweils auf ein Substrat 02 eines ersten Substrattyps aufgetragen, wohingegen an der Position c z. B. die Prozessfarben Cyan und Magenta und an der Position d z. B. die Prozessfarben Black und Yellow jeweils auf ein Substrat 02 eines zweiten Substrattyps aufgetragen werden.

In der alternativen zweiten Anordnungsvariante gemäß der Fig. 2 ist ebenfalls vorgesehen, dass in dieser Druckeinheit 01 an jeder ihrer Druckstellen jeweils mindestens zwei Tintenstrahldruckköpfe 06; 07; 08; 09; 11; 12; 13; 14 angeordnet sind, wobei von den mit Bezug auf eine jede der bestimmten in der Druckmaschine im Transportweg des betreffenden Substrates 02 ortsfesten Positionen a; b; c; d jeweils gemeinsam angeordneten Tintenstrahldruckköpfen 06; 07; 08; 09; 11; 12; 13; 14 jeweils ein erster der betreffenden Tintenstrahldruckköpfe 06; 07; 08; 09; 11; 12; 13; 14 zum Bedrucken eines Substrates 02 eines ersten Substrattyps und ein zweiter dieser betreffenden Tintenstrahldruckköpfe 06; 07; 08; 09; 11; 12; 13; 14 zum Bedrucken eines Substrates 02 eines zweiten Substrattyps von einer Steuereinheit 04 gesteuert sind. Der Unterschied zur ersten Anordnungsvariante besteht darin, dass die an einer bestimmten der im Transportweg des betreffenden Substrates 02 ortsfesten Positionen a; b; c; d jeweils gemeinsam angeordneten Tintenstrahldruckköpfe 06; 07; 08; 09; 11; 12; 13; 14 jeweils Tinten derselben Farbe, insbesondere derselben Prozessfarbe auf das jeweilige Substrat 02 auftragen und somit an den im Transportweg des betreffenden Substrates 02 aufeinanderfolgenden ortsfesten Positionen a; b; c; d jeweils voneinander verschiedene Farben, insbesondere Prozessfarben verdruckt werden oder zumindest verdruckbar sind.

Alle Tintenstrahldruckköpfe 06; 07; 08; 09 der in den Fig. 1 und 2 dargestellten Druckeinheit 01 sind von einer vorzugsweise digitalen, insbesondere programmierten Steuereinheit 04 gesteuert. Erfindungsgemäß ist nun vorgesehen, dass die Steuereinheit 04 derart ausgebildet ist, dass sie bei einem Substrat 02 eines ersten Substrattyps, welches an einer der betreffenden im Transportweg des betreffenden Substrates 02 ortsfesten Positionen a; b; c; d vorbeibewegt wird, einen ersten dieser an der betreffenden Druckstelle angeordneten Tintenstrahldruckköpfe 06; 07; 08; 09 ansteuert und dass sie bei einem Substrat 02 eines zweiten Substrattyps, welches an einer der betreffenden im Transportweg des betreffenden Substrates 02 ortsfesten Positionen a; b; c; d vorbeibewegt wird, einen zweiten dieser an der betreffenden Druckstelle angeordneten Tintenstrahldruckköpfe 11; 12; 13; 14 ansteuert, wobei der erste Substrattyp und der zweite Substrattyp hinsichtlich ihres Werkstoffs und/oder ihrer Beschaffenheit einer zu bedruckenden Oberfläche voneinander verschieden ausgebildet sind.

Alternativ zu dem in den Fig. 1 und 2 jeweils dargestellten Transportzylinder 03 kann die Transporteinrichtung auch als mindestens ein Transportband ausgebildet sein, auf welchem das zu transportierende Substrat 02 insbesondere plan aufliegend angeordnet ist. Wenn die Transporteinrichtung als mindestens ein Transportband ausgebildet ist, sind die Tintenstrahldruckköpfe 06; 07; 08; 09; 11; 12; 13; 14 der betreffenden Druckeinheit 01 in Transportrichtung des betreffenden Substrates 02 entlang dessen Transportweges in einer Reihe nacheinander ortsfest angeordnet, wobei diese Tintenstrahldruckköpfe 06; 07; 08; 09; 11; 12; 13; 14 mit ihrer jeweiligen Tinte auftragenden Wirkrichtung in einem geringen Abstand von z. B. weniger als 3 mm zur Oberfläche des zu bedruckenden Substrates 02 vorzugsweise orthogonal zum betreffenden Transportband angeordnet sind.

Ungeachtet der jeweiligen konkreten Ausbildung der Transporteinrichtung erstrecken sich sowohl bei der ersten als auch bei der zweiten Anordnungsvariante der Tintenstrahldruckköpfe 06; 07; 08; 09; 11; 12; 13; 14 diese Tintenstrahldruckköpfe 06; 07; 08; 09; 11; 12; 13; 14 vorzugsweise über die gesamte Breite des betreffenden zu bedruckenden Substrates 02, wobei diese Breite quer zur Transportrichtung des betreffenden Substrates 02 gerichtet ist. Die Tintenstrahldruckköpfe 06; 07; 08; 09; 11; 12; 13; 14 sind daher jeweils z. B. als ein Druckbalken mit einem zu dem betreffenden zu bedruckenden Substrat 02 gerichteten Düsenfeld ausgebildet, wobei dieses Düsenfeld eine Vielzahl an jeweils Tinte ausbringenden vorzugsweise aneinander gereihten Düsen aufweist und sich quer zur Transportrichtung des betreffenden Substrates 02 z. B. über dessen gesamte Breite erstreckt. Diese Düsen bringen die Tinte jeweils entsprechend ihrer Ansteuerung durch ein Steuersignal der Steuereinheit 04 aus. Die Tintenstrahldruckköpfe 06; 07; 08; 09; 11; 12; 13; 14 arbeiten jeweils vorzugsweise in einem Inkjetdruckverfahren.

In der Fig. 3 ist die die betreffenden Tintenstrahldruckköpfe 06; 07; 08; 09; 11; 12; 13; 14 steuernde Steuereinheit 04 beispielhaft in Verbindung mit einer Verteilereinrichtung 16 dargestellt, wobei diese Verteilereinrichtung 16 das jeweilige von der Steuereinheit 04 kommende Steuersignal entweder an die das Substrat 02 des ersten Substrattyps bedruckenden Tintenstrahldruckköpfe 06; 07; 08; 09 oder an die das Substrat 02 des zweiten Substrattyps bedruckenden Tintenstrahldruckköpfe 11; 12; 13; 14 leitend ausgebildet ist. Die Verteilereinrichtung 16 ist dabei entweder automatisch z. B. nach einer sensorischen Erfassung des jeweiligen Substrattyps von einem Druckprozess zum Bedrucken eines ersten Substrattyps auf einen anderen Druckprozess zum Bedrucken eines zweiten Substrattyps und/oder an einem zu der betreffenden Druckmaschine gehörenden Leitstand z. B. manuell an einer Bedieneinrichtung durch einen Bediener dieser Druckmaschine von dem einen auf den anderen Substrattyp umschaltbar bzw. sie wird derart umgeschaltet, was in der Fig. 3 an der Verteilereinrichtung 16 durch einen Eingabepfeil angedeutet ist. Die Richtung des jeweiligen ein Steuersignal der Steuereinheit 04 enthaltenen Datenstroms ist in der Fig. 3 durch Richtungspfeile angedeutet.

### Bezugszeichenliste

- 01: Druckeinheit
- 02: Substrat
- 03: Transportzylinder
- 04: Steuereinheit
- 05: -
- 06: Tintenstrahldruckkopf
- 07: Tintenstrahldruckkopf
- 08: Tintenstrahldruckkopf
- 09: Tintenstrahldruckkopf
- 10: -
- 11: Tintenstrahldruckkopf
- 12: Tintenstrahldruckkopf
- 13: Tintenstrahldruckkopf
- 14: Tintenstrahldruckkopf
- 15: -
- 16: Verteilereinrichtung

- a: Position
- b: Position
- c: Position
- d: Position

## Patentansprüche

1. Druckmaschine mit mehreren zusammen in einer Druckeinheit (01) angeordneten Tintenstrahldruckköpfen (06; 07; 08; 09; 11; 12; 13; 14), wobei diese Tintenstrahldruckköpfe (06; 07; 08; 09; 11; 12; 13; 14) von einer Steuereinheit (04) gesteuert und derart angeordnet sind, dass mit ihnen durch eine von ihnen ausgebrachte Tinte mindestens ein mit einer Transporteinrichtung relativ zu ihnen bewegtes Substrat (02) bedruckbar ist, wobei in der Druckeinheit (01) mindestens zwei dieser Tintenstrahldruckköpfe (06; 07; 08; 09; 11; 12; 13; 14) mit Bezug auf eine bestimmte in der Druckmaschine im Transportweg des betreffenden Substrates (02) ortsfeste Position (a; b; c; d) gemeinsam an einer dieser Position (a; b; c; d) im Transportweg des betreffenden Substrates (02) zugeordneten Druckstelle angeordnet sind, wobei die Steuereinheit (04) derart ausgebildet ist, dass sie bei einem an der betreffenden im Transportweg des betreffenden Substrates (02) ortsfesten Position (a; b; c; d) vorbeibewegten Substrat (02) eines ersten Substrattyps einen ersten dieser an der betreffenden Druckstelle angeordneten Tintenstrahldruckköpfe (06; 07; 08; 09) ansteuert und dass sie bei einem an der betreffenden im Transportweg des betreffenden Substrates (02) ortsfesten Position (a; b; c; d) vorbeibewegten Substrat (02) eines zweiten Substrattyps einen zweiten dieser an der betreffenden Druckstelle angeordneten Tintenstrahldruckköpfe (11; 12; 13; 14) ansteuert, wobei der erste Substrattyp und der zweite Substrattyp hinsichtlich ihres Werkstoffs und/oder ihrer Beschaffenheit einer zu bedruckenden Oberfläche voneinander verschieden ausgebildet sind, **dadurch gekennzeichnet, dass** die in der betreffenden Druckeinheit (01) angeordneten Tintenstrahldruckköpfe (06; 07; 08; 09; 11; 12; 13; 14) sowohl für den ersten Substrattyp als auch für den zweiten Substrattyp jeweils als eine mindestens ein Farbmittel aufweisende Tinte verdruckend ausgebildet sind.

2. Druckmaschine nach Anspruch 1, **dadurch gekennzeichnet, dass** die Transporteinrichtung als ein Transportzylinder (03) ausgebildet ist, auf dessen Mantelfläche das zu transportierende Substrat (02) plan aufliegend angeordnet ist.

3. Druckmaschine nach Anspruch 1, **dadurch gekennzeichnet, dass** die Transporteinrichtung als ein Transportband ausgebildet ist, auf welchem das zu transportierende Substrat (02) plan aufliegend angeordnet ist.

4. Druckmaschine nach Anspruch 1 oder 2 oder 3, **dadurch gekennzeichnet, dass** in Verbindung mit der die betreffenden Tintenstrahldruckköpfe (06; 07; 08; 09; 11; 12; 13; 14) steuernden Steuereinheit (04) eine Verteilereinrichtung (16) vorgesehen ist, wobei diese Verteilereinrichtung (16) ein von der Steuereinheit (04) kommendes Steuersignal entweder an die das Substrat (02) des ersten Substrattyps bedruckenden Tintenstrahldruckköpfe (06; 07; 08; 09) oder an die das Substrat (02) des zweiten Substrattyps bedruckenden Tintenstrahldruckköpfe (11; 12; 13; 14) leitend ausgebildet ist.

5. Druckmaschine nach Anspruch 4, **dadurch gekennzeichnet, dass** die Verteilereinrichtung (16) automatisch nach einer sensorischen Erfassung des jeweiligen Substrattyps von einem Druckprozess zum Bedrucken eines ersten Substrattyps auf einen anderen Druckprozess zum Bedrucken eines zweiten Substrattyps umgeschaltet wird oder zumindest umschaltbar ist.

6. Druckmaschine nach Anspruch 4, **dadurch gekennzeichnet, dass** die Verteilereinrichtung (16) an einem zu der betreffenden Druckmaschine gehörenden Leitstand an einer Bedieneinrichtung durch einen Bediener dieser Druckmaschine zum Bedrucken von dem einen Substrattyp auf den anderen Substrattyp umgeschaltet wird oder zumindest umschaltbar ist.

7. Druckmaschine nach Anspruch 1 oder 2 oder 3 oder 4 oder 5 oder 6, **dadurch gekennzeichnet, dass** die an allen im Transportweg des betreffenden Substrates (02) ortsfesten Positionen (a; b; c; d) jeweils gemeinsam angeordneten Tintenstrahldruckköpfe (06; 07; 08; 09; 11; 12; 13; 14) jeweils derart ausgebildet sind, dass sie jeweils Tinten voneinander verschiedener Prozessfarben auf das jeweilige Substrat (02) auftragend ausgebildet sind.

8. Druckmaschine nach Anspruch 1 oder 2 oder 3 oder 4 oder 5 oder 6, **dadurch gekennzeichnet, dass** von den mit Bezug auf eine jede der bestimmten in der Druckmaschine im Transportweg des betreffenden Substrates (02) ortsfesten Positionen (a; b; c; d) jeweils gemeinsam angeordneten Tintenstrahldruckköpfen (06; 07; 08; 09; 11; 12; 13; 14) jeweils ein erster der betreffenden Tintenstrahldruckköpfe (06; 07; 08; 09; 11; 12; 13; 14) zum Bedrucken eines Substrates (02) eines ersten Substrattyps und ein zweiter dieser betreffenden Tintenstrahldruckköpfe (06; 07; 08; 09; 11; 12; 13; 14) zum Bedrucken eines Substrates (02) eines zweiten Substrattyps von der Steuereinheit (04) gesteuert sind, so dass die an einer bestimmten der im Transportweg des betreffenden Substrates (02) ortsfesten Positionen (a; b; c; d) jeweils gemeinsam angeordneten Tintenstrahldruckköpfe (06; 07; 08; 09; 11; 12; 13; 14) jeweils dieselbe Prozessfarbe auf das jeweilige Substrat (02) auftragend ausgebildet sind.

9. Druckmaschine nach Anspruch 1 oder 2 oder 3 oder 4 oder 5 oder 6 oder 7 oder 8, **dadurch gekennzeichnet, dass** die Tintenstrahldruckköpfe (06; 07; 08; 09; 11; 12; 13; 14) sich über die gesamte Breite des betreffenden zu bedruckenden Substrates (02) erstreckend angeordnet sind, wobei diese Breite quer zur Transportrichtung des betreffenden Substrates (02) gerichtet ist.

10. Druckmaschine nach Anspruch 2 oder 4 oder 5 oder 6 oder 7 oder 8 oder 9, **dadurch gekennzeichnet, dass** die mehreren Tintenstrahldruckköpfe (06; 07; 08; 09) in der Peripherie des Transportzylinders (03) mit ihrer jeweiligen Tinte auftragenden Wirkrichtung in einem geringen Abstand von weniger als 3 mm zur Oberfläche des zu bedruckenden Substrates (02) radial zu diesem Transportzylinder (03) angeordnet sind.

11. Druckmaschine nach Anspruch 1 oder 2 oder 3 oder 4 oder 5 oder 6 oder 7 oder 8 oder 9 oder 10, **dadurch gekennzeichnet, dass** die in der betreffenden Druckeinheit (01) angeordneten Tintenstrahldruckköpfe (06; 07; 08; 09; 11; 12; 13; 14) sowohl für den ersten Substrattyp als auch für den zweiten Substrattyp jeweils die Prozessfarben Cyan, Magenta, Yellow und Black verdruckend ausgebildet sind.

12. Druckmaschine nach Anspruch 1 oder 2 oder 3 oder 4 oder 5 oder 6 oder 7 oder 8 oder 9 oder 10, **dadurch gekennzeichnet, dass** die in der betreffenden Druckeinheit (01) angeordneten Tintenstrahldruckköpfe (06; 07; 08; 09; 11; 12; 13; 14) sowohl für den ersten Substrattyp als auch für den zweiten Substrattyp jeweils eine kundenspezifische Sonderfarbe verdruckend ausgebildet sind.

13. Druckmaschine nach Anspruch 1 oder 2 oder 3 oder 4 oder 5 oder 6 oder 7 oder 8 oder 9 oder 10 oder 11 oder 12, **dadurch gekennzeichnet, dass** diese Druckmaschine als eine ein als ein Druckbogen ausgebildetes Substrat (02) bedruckende Bogendruckmaschine ausgebildet ist.

14. Druckmaschine nach Anspruch 1 oder 2 oder 3 oder 4 oder 5 oder 6 oder 7 oder 8 oder 9 oder 10 oder 11 oder 12, **dadurch gekennzeichnet, dass** diese Druckmaschine als eine ein als eine Materialbahn ausgebildetes Substrat (02) bedruckende Rollendruckmaschine ausgebildet ist.

15. Druckmaschine nach Anspruch 1 oder 2 oder 3 oder 4 oder 5 oder 6 oder 7 oder 8 oder 9 oder 10 oder 11 oder 12 oder 13 oder 14, **dadurch gekennzeichnet, dass** diese Druckmaschine ein aus mindestens einem Faserstoff hergestelltes Papier gebildetes Substrat (02) bedruckend ausgebildet ist oder dass diese Druckmaschine ein aus einem Kunststoff gebildetes Substrat (02) bedruckend ausgebildet ist oder dass diese Druckmaschine ein aus einem Metall gebildetes Substrat (02) bedruckend ausgebildet ist oder dass diese Druckmaschine ein aus Holz gebildetes Substrat (02) bedruckend ausgebildet ist.

## Claims

1. Printing machine comprising a plurality of inkjet print heads (06; 07; 08; 09; 11; 12; 13; 14) arranged together in a printing unit (01), the inkjet print heads (06; 07; 08; 09; 11; 12; 13; 14) being controlled by a control unit (04) and arranged in such a way that, using the inkjet print heads, at least one substrate (02) that is moved relative to the inkjet print heads by way of a transport device can be printed with an ink discharged by the inkjet print heads; in the printing unit (01), at least two of the inkjet print heads (06; 07; 08; 09; 11; 12; 13; 14) being jointly arranged, in relation to a certain stationary position (a; b; c; d) in the printing machine in a transport path of a relevant substrate (02), at a printing nip assigned to one of the positions (a; b; c; d) in the transport path of the relevant substrate (02); the control unit (04) being configured so as to activate a first of the inkjet print heads (06; 07; 08; 09) arranged at the relevant printing nip when a substrate (02) of a first substrate type moves past the relevant stationary position (a; b; c; d) in the transport path of the relevant substrate (02), and so as to activate a second of the inkjet print heads (11; 12; 13; 14) arranged at the relevant printing nip when a substrate (02) of a second substrate type moves past the relevant stationary position (a; b; c; d) in the transport path of the relevant substrate (02); and the first substrate type and the second substrate type being configured to differ from one another in terms of a material thereof and/or a nature of a surface to be printed, **characterized in that** the inkjet print heads (06; 07; 08; 09; 11; 12; 13; 14) arranged in the relevant printing unit (01) are each configured so as to print an ink that comprises at least one colorant, both for the first substrate type and for the second substrate type.

2. Printing machine according to claim 1, **characterized in that** the transport device is configured as a transport cylinder (03), on the outer cylindrical surface of which the substrate (02) to be transported is arranged resting flat thereon.

3. Printing machine according to claim 1, **characterized in that** the transport device is configured as a conveyor belt, on which the substrate (02) to be transported is arranged resting flat thereon.

4. Printing machine according to claim 1 or 2 or 3, **characterized in that**, in conjunction with the control unit (04) controlling the relevant inkjet print heads (06; 07; 08; 09; 11; 12; 13; 14), a distribution device (16) is provided, this distribution device (16) being configured so as to conduct a control signal coming from the control unit (04) either to the inkjet print heads (06; 07; 08; 09) printing the substrate (02) of the first substrate type or to the inkjet print heads (11; 12; 13; 14) printing the substrate (02) of the second substrate type.

5. Printing machine according to claim 4, **characterized in that** the distribution device (16) is switched, or at least can be switched, automatically, after the particular substrate type has been detected by way of sensors, from a printing process for printing a first substrate type to another printing process for printing a second substrate type.

6. Printing machine according to claim 4, **characterized in that** the distribution device (16) is switched, or at least can be switched, at a control console, which forms part of the relevant printing machine, at an operating device by an operator of this printing machine, from printing the one substrate type to the other substrate type.

7. Printing machine according to claim 1 or 2 or 3 or 4 or 5 or 6, **characterized in that** the inkjet print heads (06; 07; 08; 09; 11; 12; 13; 14) arranged jointly in each case at all stationary positions (a; b; c; d) in the transport path of the relevant substrate (02) are each configured so as to apply inks having differing process colors to the particular substrate (02).

8. Printing machine according to claim 1 or 2 or 3 or 4 or 5 or 6, **characterized in that**, of the inkjet print heads (06; 07; 08; 09; 11; 12; 13; 14) that are each arranged jointly in relation to each of the certain stationary positions (a; b; c; d) in the printing machine in the transport path of the relevant substrate (02), in each case a first of the relevant inkjet print heads (06; 07; 08; 09; 11; 12; 13; 14) is controlled by the control unit (04) to print a substrate (02) of a first substrate type, and a second of these relevant inkjet print heads (06; 07; 08; 09; 11; 12; 13; 14) is controlled to print a substrate (02) of a second substrate type, so that the inkjet print heads (06; 07; 08; 09; 11; 12; 13; 14) arranged jointly in each case at a certain stationary position (a; b; c; d) in the transport path of the relevant substrate (02) are in each case configured so as to apply the same process color to the particular substrate (02).

9. Printing machine according to claim 1 or 2 or 3 or 4 or 5 or 6 or 7 or 8, **characterized in that** the inkjet print heads (06; 07; 08; 09; 11; 12; 13; 14) are arranged so as to extend across the entire width of the relevant substrate (02) to be printed, this width being oriented transversely to the transport direction of the relevant substrate (02).

10. Printing machine according to claim 2 or 4 or 5 or 6 or 7 or 8 or 9, **characterized in that** the plurality of inkjet print heads (06; 07; 08; 09) are arranged in the periphery of the transport cylinder (03), with the respective direction of action thereof applying ink, at a small distance of less than 3 mm with respect to the surface of the substrate (02) to be printed, radially with respect to this transport cylinder (03).

11. Printing machine according to claim 1 or 2 or 3 or 4 or 5 or 6 or 7 or 8 or 9 or 10, **characterized in that** the inkjet print heads (06; 07; 08; 09; 11; 12; 13; 14) arranged in the relevant printing unit (01) are configured so as to print in each case the process colors cyan, magenta, yellow and black, both for the first substrate type and for the second substrate type.

12. Printing machine according to claim 1 or 2 or 3 or 4 or 5 or 6 or 7 or 8 or 9 or 10, **characterized in that** the inkjet print heads (06; 07; 08; 09; 11; 12; 13; 14) arranged in the relevant printing unit (01) are configured so as to print in each case a customized special color, both for the first substrate type and for the second substrate type.

13. Printing machine according to claim 1 or 2 or 3 or 4 or 5 or 6 or 7 or 8 or 9 or 10 or 11 or 12, **characterized in that** this printing machine is configured as a sheet-fed printing machine printing a substrate (02) configured as a print sheet.

14. Printing machine according to claim 1 or 2 or 3 or 4 or 5 or 6 or 7 or 8 or 9 or 10 or 11 or 12, **characterized in that** this printing machine is configured as a web-fed printing machine printing a substrate (02) configured as a material web.

15. Printing machine according to claim 1 or 2 or 3 or 4 or 5 or 6 or 7 or 8 or 9 or 10 or 11 or 12 or 13 or 14, **characterized in that** this printing machine is configured so as to print a substrate (02) made of a paper produced from at least one fibrous material, or **in that** this printing machine is configured so as to print a substrate (02) made of a plastic material, or **in that** this printing machine is configured so as to print a substrate (02) made of metal, or **in that** this printing machine is configured so as to print a substrate (02) made of wood.

## Revendications

1. Machine d'impression avec plusieurs têtes d'impression à jet d'encre (06 ; 07 ; 08 ; 09 ; 11 ; 12 ; 13 ; 14) disposées conjointement dans une unité d'impression (01), dans laquelle ces têtes d'impression à jet d'encre (06 ; 07 ; 08 ; 09 ; 11 ; 12 ; 13 ; 14) sont commandées par une unité de commande (04) et disposées de telle sorte qu'au moins un substrat (02) déplacé avec un dispositif de transport par rapport à celles-ci peut être imprimé avec celles-ci par une encre émise par celles-ci, dans laquelle dans l'unité d'impression (01) au moins deux de ces têtes d'impression à jet d'encre (06 ; 07 ; 08 ; 09 ; 11 ; 12 ; 13 ; 14) par rapport à une position (a ; b ; c ; d) fixe déterminée dans la machine d'impression dans le trajet de transport du substrat (02) concerné sont disposées ensemble sur un point d'impression associé à cette position (a ; b ; c ; d) dans le trajet de transport du substrat (02) concerné, dans laquelle l'unité de commande (04) est réalisée de telle sorte que lorsqu'un substrat (02) d'un premier type de substrat est déplacé devant la position (a ; b ; c ; d) fixe concernée dans le trajet de transport du substrat (02) concerné, elle commande une première de ces têtes d'impression à jet d'encre (06 ; 07 ; 08 ; 09) disposées sur le point d'impression concerné et que lorsqu'un substrat (02) d'un deuxième type de substrat est déplacé devant la position (a ; b ; c ; d) fixe concernée dans le trajet de transport du substrat (02) concerné, elle commande une deuxième de ces têtes d'impression à jet d'encre (11 ; 12 ; 13 ; 14) disposées sur le point d'impression concerné, dans laquelle le premier type de substrat et le deuxième type de substrat sont réalisés de manière différente l'un de l'autre en ce qui concerne leur matériau et/ou leur nature d'une surface à imprimer, **caractérisée en ce que** les têtes d'impression à jet d'encre (06 ; 07 ; 08 ; 09 ; 11 ; 12 ; 13 ; 14) disposées dans l'unité d'impression (01) concernée sont réalisées aussi bien pour le premier type de substrat que pour le deuxième type de substrat respectivement de manière à imprimer une encre présentant au moins un colorant.

2. Machine d'impression selon la revendication 1, **caractérisée en ce que** le dispositif de transport est réalisé sous la forme d'un cylindre de transport (03), sur la surface d'enveloppe duquel le substrat (02) à transporter est disposé de manière à reposer à plat.

3. Machine d'impression selon la revendication 1, **caractérisée en ce que** le dispositif de transport est réalisé sous la forme d'une bande de transport, sur laquelle le substrat (02) à transporter est disposé de manière à reposer à plat.

4. Machine d'impression selon la revendication 1 ou 2 ou 3, **caractérisée en ce qu'**un dispositif de distribution (16) est prévu en liaison avec l'unité de commande (04) commandant les têtes d'impression à jet d'encre (06 ; 07 ; 08 ; 09 ; 11 ; 12 ; 13 ; 14) concernées, dans laquelle ce dispositif de distribution (16) est réalisé de manière à guider un signal de commande venant de l'unité de commande (04) soit sur les têtes d'impression à jet d'encre (06 ; 07 ; 08 ; 09) imprimant le substrat (02) du premier type de substrat soit sur les têtes d'impression à jet d'encre (11 ; 12 ; 13 ; 14) imprimant le substrat (02) du deuxième type de substrat.

5. Machine d'impression selon la revendication 4, **caractérisée en ce que** le dispositif de distribution (16) est basculé ou au moins peut être basculé automatiquement après une détection par capteur du type de substrat respectif d'un processus d'impression pour imprimer un premier type de substrat à un autre processus d'impression pour imprimer un deuxième type de substrat.

6. Machine d'impression selon la revendication 4, **caractérisée en ce que** le dispositif de distribution (16) est basculé ou au moins peut être basculé sur un poste de contrôle faisant partie de la machine d'impression concernée sur un dispositif de commande utilisateur par un utilisateur de cette machine d'impression pour l'impression de l'un des types de substrat à l'autre type de substrat.

7. Machine d'impression selon la revendication 1 ou 2 ou 3 ou 4 ou 5 ou 6, **caractérisée en ce que** les têtes d'impression à jet d'encre (06 ; 07 ; 08 ; 09 ; 11 ; 12 ; 13 ; 14) respectivement disposées ensemble dans toutes les positions (a ; b ; c ; d) fixes dans le trajet de transport du substrat (02) concerné sont réalisées respectivement de telle sorte qu'elles sont réalisées de manière à appliquer respectivement des encres de couleurs de traitement différentes les unes des autres sur le substrat (02) respectif.

8. Machine d'impression selon la revendication 1 ou 2 ou 3 ou 4 ou 5 ou 6, **caractérisée en ce que** parmi les têtes d'impression à jet d'encre (06 ; 07 ; 08 ; 09 ; 11 ; 12 ; 13 ; 14) respectivement disposées ensemble par rapport à une chacune des positions (a ; b ; c ; d) fixes déterminées dans la machine d'impression dans le trajet de transport du substrat (02) concerné respectivement une première des têtes d'impression à jet d'encre (06 ; 07 ; 08 ; 09 ; 11 ; 12 ; 13 ; 14) concernées sont commandées par l'unité de commande (04) pour imprimer un substrat (02) d'un premier type de substrat et une deuxième de ces têtes d'impression à jet d'encre (06 ; 07 ; 08 ; 09 ; 11 ; 12 ; 13 ; 14) concernées pour imprimer un substrat (02) d'un deuxième type de substrat, de sorte que les têtes d'impression à jet d'encre (06 ; 07 ; 08 ; 09 ; 11 ; 12 ; 13 ; 14) respectivement disposées ensemble dans une déterminée des positions (a ; b ; c ; d) fixes dans le trajet de transport du substrat (02) concerné sont réalisées de manière à appliquer respectivement cette même couleur de traitement sur le substrat (02) respectif.

9. Machine d'impression selon la revendication 1 ou 2 ou 3 ou 4 ou 5 ou 6 ou 7 ou 8, **caractérisée en ce que** les têtes d'impression à jet d'encre (06 ; 07 ; 08 ; 09 ; 11; 12 ; 13 ; 14) sont disposées de manière à s'étendre sur toute la largeur du substrat (02) à imprimer concerné, dans laquelle cette largeur est dirigée transversalement par rapport à la direction de transport du substrat (02) concerné.

10. Machine d'impression selon la revendication 2 ou 4 ou 5 ou 6 ou 7 ou 8 ou 9, **caractérisée en ce que** les plusieurs têtes d'impression à jet d'encre (06 ; 07 ; 08 ; 09) dans la périphérie du cylindre de transport (03) avec leur direction d'action respective appliquant de l'encre sont disposées à une faible distance inférieure à 3 mm de la surface du substrat (02) à imprimer radialement par rapport à ce cylindre de transport (03).

11. Machine d'impression selon la revendication 1 ou 2 ou 3 ou 4 ou 5 ou 6 ou 7 ou 8 ou 9 ou 10, **caractérisée en ce que** les têtes d'impression à jet d'encre (06 ; 07 ; 08 ; 09 ; 11 ; 12 ; 13 ; 14) disposées dans l'unité d'impression (01) concernée aussi bien pour le premier type de substrat que pour le deuxième type de substrat sont réalisées de manière à imprimer respectivement les couleurs de traitement cyan, magenta, jaune et noire.

12. Machine d'impression selon la revendication 1 ou 2 ou 3 ou 4 ou 5 ou 6 ou 7 ou 8 ou 9 ou 10, **caractérisée en ce que** les têtes d'impression à jet d'encre (06 ; 07 ; 08 ; 09 ; 11 ; 12 ; 13 ; 14) disposées dans l'unité d'impression (01) concernée aussi bien pour le premier type de substrat que pour le deuxième type de substrat sont réalisées de manière à imprimer respectivement une couleur spéciale spécifique au client.

13. Machine d'impression selon la revendication 1 ou 2 ou 3 ou 4 ou 5 ou 6 ou 7 ou 8 ou 9 ou 10 ou 11 ou 12, **caractérisée en ce que** cette machine d'impression est réalisée sous la forme d'une presse à feuilles imprimant un substrat (02) réalisé sous la forme d'une feuille d'impression.

14. Machine d'impression selon la revendication 1 ou 2 ou 3 ou 4 ou 5 ou 6 ou 7 ou 8 ou 9 ou 10 ou 11 ou 12, **caractérisée en ce que** cette machine d'impression est réalisée sous la forme d'une presse à bande imprimant un substrat (02) réalisé sous la forme d'une bande de matériau.

15. Machine d'impression selon la revendication 1 ou 2 ou 3 ou 4 ou 5 ou 6 ou 7 ou 8 ou 9 ou 10 ou 11 ou 12 ou 13 ou 14, **caractérisée en ce que** cette machine d'impression est réalisée de manière à imprimer un substrat (02) formé d'un papier fabriqué à partir d'au moins une matière fibreuse ou que cette machine d'impression est réalisée de manière à imprimer un substrat (02) formé d'une matière plastique ou que cette machine d'impression est réalisée de manière à imprimer un substrat (02) formé d'un métal ou que cette machine d'impression est réalisée de manière à imprimer un substrat (02) formé de bois.
